# EUROPÄISCHE PATENTSCHRIFT

(11) **EP 0 169 402 B1**
(45) Veröffentlichungstag und Bekanntmachung des Hinweises auf die Patenterteilung: **03.05.1989**
(21) Anmeldenummer: 85107961.6
(22) Anmeldetag: 27.06.1985
(51) Int. Cl.: E21B 10/58, E21B 10/40, E21B 10/54

(54) **Gesteinsbohrer**
Rock drill bit
Trépan de roche

(30) Priorität: 21.07.1984 DE 3426977
(43) Veröffentlichungstag der Anmeldung: 29.01.1986
(73) Patentinhaber: Hawera Probst GmbH + Co., 88212 Ravensburg (DE)
(72) Erfinder: Peetz, Wolfgang, Dipl.-Ing., D-7981 Blitzenreute (DE); Moser, Bernhard, D-7963 Altshausen (DE)
(74) Vertreter: Patentanwälte Eisele, Otten & Roth

(56) Entgegenhaltungen:
- DE-A- 2 414 354
- DE-C- 630 138
- FR-A- 1 414 023
- GB-A- 692 373
- US-A- 2 030 576
- US-A- 3 459 073

## Beschreibung

Die Erfindung betrifft einen Gesteinsbohrer mit radialen Einstichnuten zur Aufnahme von einzulötenden Schneidekörpern und insbesondere einen Gesteinsbohrer für Durchbrüche mit einem am Ende eines Bohrerschaftes angeordneten Bohrkopfkörper der wenigstens zwei radial vorstehende, mit Schneidkörpern versehene Flügel, sowie einen in Bohrrichtung vor den Flügeln axial angeordneten Zentrieransatz mit Schneidkörpern aufweist.

Bei bekannten Gesteinsbohrern werden die aus Hartmetall bestehenden Schneidkörper in die Schneidkörperaufnahmenuten des aus Stahl bestehenden Bohrerkopfs im Hartlötverfahren eingelötet. Dabei wurde die Tiefe der Schneidkörperaufnahmenut derart bemessen, dass der Schneidkörper auf dem Nutgrund beim Lötvorgang aufsitzt, um eine genau definierte Lage zu bekommen. Bei diesem Verfahren wird in Kauf genommen, dass sich beim Lötvorgang infolge der stark unterschiedlichen Ausdehnungskoeffizienten von Hartmetall und Stahl (Faktor ca. 1:2) Spannungen insbesondere im unteren Bereich der Einstichnut bilden, die bei extremer Belastung zu einer Schwächung der Verbindung führen können.

Dieses Problem ist gleichermassen bei normalen Gesteinsbohrern als auch bei Gesteinsbohrern zur Erzeugung von Durchbrüchen bekannt, wie sie beispielsweise aus der DE-A-2 414 354 zu entnehmen sind. Der Zentrieransatz an derartigen Werkzeugen ist prinzipiell gleich aufgebaut wie normale Hartmetallbohrer, d.h. der Zentrieransatz weist einen entsprechenden Hartmetallschneidkörper auf. Zusätzlich ist es bei den bekannten Gesteinsbohrern zur Herstellung von Durchbrüchen weiterhin erforderlich, Nuten bzw. Bohrungen in den radial nach aussen gerichteten Flügeln anzubringen, die zur Aufgabe der Hartmetall-Schneidkörper in den Flügeln dienen. Diese einzelnen Schneidplatten-Aufnahmenuten in den Flügeln müssen mittels Fingerfräser oder ähnlichem hergestellt werden, was das Herstellungsverfahren verteuert.

Der Erfindung liegt die Aufgabe zugrunde, die vorgenannten Nachteile zu beseitigen, d.h. einen möglichst spannungsfreien Sitz von Hartmetall-Schneidkörpern bei Gesteinsbohrern zu schaffen und in diesem Zusammenhang das Herstellungsverfahren insbesondere von Gesteinsbohrern zur Erzeugung von Durchbrüchen zu vereinfachen und damit kostengünstiger zu gestalten.

Diese Aufgabe wird durch den kennzeichnenden Teil des Anspruchs 1 gelöst.

Der erfindungsgemässe Einbau eines Hartmetall-Schneidkörpers ohne untere Abstützung wirkt sich günstig auf den Spannungszustand im Bohrkopf aus. Der Grund hierfür kann im folgenden gesehen werden.

Bei der Werkstoffpaarung Stahl-Hartmetall beträgt das Verhältnis der Wärmeausdehnung ca. 2:1. Bei Raumtemperatur sind vor dem Lötvorgang zunächst gleiche Längen von Hartmetall und Stahl vorhanden. Bei der Erwärmung auf Löttemperatur dehnt sich dann der Stahl wesentlich stärker aus als das Hartmetall. Bei Abkühlung der Verbindung bis auf die Erstarrungstemperatur des Lotes ist die Längenausdehnung des Stahls immer noch wesentlich grösser als die des Hartmetallkörpers. Eine weitere Abkühlung auf Raumtemperatur bewirkt dann - ähnlich wie bei einem Bi-Metall - eine Verbiegung der zusammengesetzten Verbindung. Diese Durchbiegung kann jedoch bei einem Bohrwerkzeug nicht erfolgen, da in der Praxis die Hartmetallplatte beidseitig von Stahl infolge der Schlitzlötung umgeben ist. Demzufolge müssen im Stahlkörper Zugspannungen vorliegen die im Schlitzgrund am grössten sind. Ebenso herrschen in der HartmetallPlatte Zugspannungen in Querrichtung.

Gemäss der Erfindung kann nun der Hartmetall-Schneidkörper den Stahlschrumpfungen wenigstens teilweise folgen, so dass die Spannungen sowohl im Stahl als auch im Hartmetall-Schneidkörper erheblich reduziert werden und insbesondere nicht gerade im Schlitzgrund vorliegen. Dieser Bereich ist als Bruchstelle infolge von Spannungsspitzen ohnehin sehr gefährdet.

Führt man aus oben genannten Gründen erfindungsgemäss einen tiefergehenden Schlitz aus, so folgt als Weiterentwicklung dieses Gedankens die erfinderische Ausbildung der Erfindung gemäss dem Unteranspruch 3.

Gegenüber den bekannten einstückigen Gesteinsbohrern zur Herstellung von Durchbrüchen hat die Erfindung demnach den weiteren Vorteil, dass bei einem Gesteinsbohrer mit zwei Flügeln, mit nur einem Arbeitsgang sämtliche Nuten für die Aufnahme von Schneidkörpern hergestellt werden. Hierzu wird erfindungsgemäss mit einem Scheibenfräser die Nut durch den Zentrieransatz axial so tief ausgeführt, dass sie gleichzeitig in die Flügel des Bohrkopfkörpers eingreift. Es entsteht demnach eine durchgehende radiale Nut, die sowohl den Zentrieransatz in seiner vollen axialen Länge als auch die Flügel bis zu der vorgesehenen Tiefe für die Schneidkörper durchtrennt.

Die erfindungsgemässe durchgehende Nut zur Bildung des Schneidplattensitzes in den Flügel ermöglicht weiterhin auf vorteilhafte Weise ein optimales Einlöten der Schneidkörper in die Flügel. Dies wird dadurch bewirkt, dass infolge des vorhandenen Platzes beidseitig des jeweiligen Schneidelements, eine richtige Dosierung und Zuführung des Lotes ermöglicht wird.

Das erfindungsgemässe Prinzip lässt sich bei einem einstückigen Gesteinsbohrer sowohl bei zwei, als auch bei darüber hinausgehender Anzahl von Flügeln anwenden, sofern diese zueinander diametral angeordnet sind. Erfindungsgemäss massgeblich ist die vereinfachte Herstellungsmöglichkeit von einstückigen Gesteinsbohrern und damit die wirtschaftlichere Herstellung derartiger Durchbruchwerkzeuge.

Durch die in den weiteren Unteransprüchen aufgeführten Massnahmen sind vorteilhafte Weiterbildungen und Verbesserungen der Erfindung möglich. Gemäss der Weiterbildung der Erfindung nach Unteranspruch 2 wird ein zweckmässiges Längenverhältnis zur Ausführung der Gesamttiefe der Nut bei einem Gesteinsbohrer allgemein vorgeschlagen.

Die weitere Ausbildung des erfindungsgemässen Grundgedankens bei einem Gesteinsbohrer insbesondere zur Erzeugung von Durchbrüchen nach Unteranspruch 3 bringt Fertigungsvorteile durch einfache konstruktive Gestaltung mit sich.

Die Massnahmen gemäss den Unteransprüchen 4 und 5 stellen vorteilhafte Einzelheiten der Weiterbildung dar. Insbesondere können mehrere Schneidkörper in einer Nut radial nebeneinander angeordnet werden, um damit die Schneidleistung ggf. zu erhöhen. Hierfür ist es nicht erforderlich dass neue Nuten bzw. Schlitze oder Bohrungen durch aufwendige Fertigungsverfahren in die Flügel eingebracht werden.

Gemäss der Ausgestaltung der Erfindung nach Unteranspruch 6 ist es bei dem speziellen Gesteinsbohrer zur Erzeugung von Durchbrüchen zweckmässig, die Nut durch die Flügel um einen gewissen Winkel versetzt zur Symmetrieebene anzuordnen. Bei einer Drehbewegung des Werkzeugs im Uhrzeigersinn wird hierdurch ein frühzeitiger Eingriff der Schneidkörper in das zu bohrende Gut und eine erhöhte Abstützung der Schneidkörper durch den Bohrkopfkörper gewährleistet.

Gemäss der Ausgestaltung der Erfindung nach Unteranspruch 7 können in einem Finger mehrere radiale Nuten in einem bestimmten Winkel zueinander angeordnet sein. Hierdurch kann für besondere Einsatzfälle die Schneidleistung ebenfalls erhöht werden.

Die Ausgestaltung der Erfindung nach Unteranspruch 8 sieht vor, dass - wie an sich bekannt - vier symmetrisch angeordnete Flügel mit den erfindungsgemässen Massnahmen ausgebildet sind.

Die vorteilhafte Ausgestaltung der Erfindung nach Unteranspruch 9 erweitert den erfindungsgemässen Gedanken auch auf Kreuzbohrkronen.

Ausführungsbeispiele der Erfindung sind in der Zeichnung dargestellt und in der nachfolgenden Beschreibung näher erläutert. Es zeigen
Fig. 1 eine Seitenansicht der Erfindung mit verlängerter Schneidkörper-Einstichnut,
Fig. 2 die Darstellung nach Fig. 1 um 90° verdreht,
Fig. 3 eine Seitenansicht eines Gesteinsbohrers zur Erzeugung von Durchbrüchen und
Fig. 4 eine Draufsicht des Gesteinsbohrers gem. Fig. 3.

Der in den Figuren 1 und 2 dargestellte Gesteinsbohrer 10 kann sowohl ein normaler Spiralbohrer als auch die Zentrierspitze bzw. der Zentrieransatz 16 eines Gesteinsbohrers gemäss der Darstellung nach Fig. 3 und 4 sein. Massgeblich ist der weitgehend spannungsfreie Sitz des Schneidkörper-Schneidelements 23 aus Hartmetall in der Schneidkörperaufnahmenut 17. Gemäss der Darstellung in den Figuren 1 und 2 ist erkennbar, dass die Tiefe t der mittels eines Scheibenfräsers einzubringenden Schneidkörper-Aufnahmenut 17 bzw. Einstichnut 17 grösser ist als die Eindringtiefe t₂ des Hartmetall-Schneidkörpers 23. Der freie Raum t₄ zwischen dem Schneidkörper und dem Nutboden soll wenigstens 0,5 x der Schlitzbreite bzw. Schneidkörper b betragen. Hierdurch liegt die untere Kante des Schneidkörpers 23 nicht auf dem Boden 18 der Einstichnut 17 auf. Die Breite b des Schlitzes bzw. der Nut 17 ist konstant.

Voraussetzung für diese Anordnung ist, dass die Lötfläche in Verbindung mit der Scherfestigkeit des Lotes die Belastung auf die Schneidplatte aufnehmen kann. Bei einem Bohrer mit einem Nenndurchmesser von 25 kann folgende Rechnung aufgestellt werden: Lötfläche ca. 430 mm² Scherfestigkeit des Lotes: ca. 150 bis 300 N/mm². Hieraus ergibt sich folgende Belastbarkeit:
Minimum: 430 150 = 64 500 N (≈ 6,45 t)
Maximal: 430 - 300 = 129 000 N (≈ 12,9 t).

Die in der Praxis auftretenden Belastungen liegen je nach Bohrhammer im Bereich von ca. 2 bis 4 Tonnen.

Hieraus ist ersichtlich, dass das erfindungsgemässe Verfahren zu einem Abbau der Spannungen bei ausreichender Belastbarkeit des Bohrkopfes führt.

Die in den Figuren 3 und 4 dargestellte weitere Ausbildung bzw. konsequente Fortentwicklung des erfindungsgemässen Gedankens auf einen Bohrer zur Erzeugung von Durchbrüchen weist die gleichen Vorteile auf. Gleiche Teile sind deshalb mit gleichen Bezugszeichen angegeben.

Der in der Fig. 3 in Seitenansicht dargestellte Gesteinsbohrer 10' besteht aus einem Bohrkopfkörper 11 der an den zylindrischen Schaft 12 eines Durchbruchwerkzeugs angeformt ist.

Gemäss der Darstellung in Fig. 3 und 4 besteht der Bohrkopfkörper 11 aus zwei als Flügel 13, 14 bezeichnete radiale Abschnitte, die in an sich bekannter Weise ausgeführt sind. Bezüglich der Achsebene 15 sind die Flügel 13,14 symmetrisch ausgeführt.

In Bohrrichtung vor den Flügeln 13, 14 befindet sich ein Zentrieransatz 16 der zur Herstellung einer Zentrierbohrung dient.

Gemäss der Erfindung wird beispielsweise mittels eines Scheibenfräsers eine durchgehende Schneidkörperaufnahmenut 17' erzeugt, die sich fluchtend vom äussersten radialen Punkt des Flügels 13 über den Zentrieransatz 16 zum äussersten radialen Punkt des Flügels 14 erstreckt. In Fig. 3 ist die Unterkante 18' der in der Fig. 4 in Draufsicht erkennbaren Aufnahmenut 17' gestrichelt angedeutet. Die Aufnahmenut 17' schlitzt den Zentrieransatz 16 in seiner vollen Länge, so dass der Scheibenfräser zur Herstellung der Aufnahmenut 17' bis zu einer Tiefe t, in den Bohrkopfkörper 11 eindringen muss.

In diese durchgehende, mit einem Arbeitsgang herstellbare Schneidkörperaufnahmenut 17' werden dann die Schneidkörper 19, 20 im Flügel 13 bzw. 21, 22 im Flügel 14, sowie der in axialer Richtung versetzte Schneidkörper 23 des Zentrieransatzes 16 im bekannten Hartlötverfahren eingelötet. Hierbei ist es fertigungstechnisch von Bedeutung, dass die Schneidkörper 19 bis 22 seitlich gut zugänglich sind, damit die Dosierung des Lotes sowie das Lötverfahren optimal ausgestaltet werden kann. Ebenso ist der Schneidkörper 23 des Zentrieransatzes 16 durch die durchgehende Nut 17' nach unten hin erfindungsgemäss nicht begrenzt, so dass beim Löten geringere Spannungsspitzen als bei fester Einspannung auftreten.

Gemäss der Darstellung in Fig. 4 ist es besonders vorteilhaft, dass die Schneidkörper-Aufnahmenut 17' gegenüber der Symmetrieebene 24 durch die Flügel 13,14 um einen Winkel α ≈ 18° versetzt ausgeführt ist. Bei einer Drehbewegung des Werkzeugs im Uhrzeigersinn (Pfeil 25) wird hierdurch ein frühzeitiger Eingriff der Schneidkörper 19 bis 22 in das zu bohrende Gut und eine erhöhte Abstützung der Schneidkörper durch den Bohrkopfkörper 11 gewährleistet.

Durch diese Massnahme ist es weiterhin möglich, eine weitere Schneidkörperaufnahmenut 17" in einem Winkel versetzt in den Flügeln 13, 14 vorzusehen, um eine erhöhte Schneidleistung bei nur zwei Flügeln zu erzielen. Selbstverständlich können auch mehr als zwei Flügel, d.h. beispielsweise eine Anordnung entsprechend der eingangs erwähnten Literatur verwendet werden.

Der im Ausführungsbeispiel nach den Figuren 3 und 4 dargestellte Gesteinsbohrer hat beispielsweise einen Aussendurchmesser von D = 68 mm, einen Schaftdurchmesser von d = 19 mm. Der in Fig. 2 dargestellte Radius R beträgt ca. 32 mm. Die Nuttiefe t₂ in den Flügeln 13, 14 beträgt ca. 4,5 mm, die Nutbreite b ebenfalls ca. 4,5 mm.

## Patentansprüche

1. Gesteinsbohrer mit wenigstens einer radialen Einstichnut zur Aufnahme wenigstens eines von einzulötenden Schneidkörpers, dadurch gekennzeichnet, dass die Tiefe (t, t,) der Einstichnut (17, 17', 17") für den Schneidkörper (23) grösser ausgeführt ist, als die axiale Einlöttiefe (t₂) des Schneidkörpers (23), wobei der Schneidkörper (23) auch nach dem Lötvorgang ohne untere Abstützung eingesetzt ist.

2. Gesteinsbohrer nach Anspruch 1, dadurch gekennzeichnet, dass die Differenz der Schlitztiefe (t) zur axialen Einlöttiefe (t₂) des Schneidkörpers (23) wenigstens 0,5 x Schlitzbreite (b) beträgt.

3. Gesteinsbohrer nach Anspruch 1 oder 2, wobei dieser zur Herstellung von Durchbrüchen mit einem Bohrkopfkörper versehen ist, der wenigstens zwei radial vorstehende, mit Schneidkörper versehene Flügel, sowie einen in Bohrrichtung vor den Flügeln axial angeordneten Zentrieransatz mit Schneidkörper aufweist, dadurch gekennzeichnet, dass die Tiefe (tᵢ) der Einstichnut (17', 17") sich durch den axialen Zentrieransatz (16) in den Bereich der radialen Flügel (13, 14) hinein erstreckt.

4. Gesteinsbohrer nach Anspruch 3, dadurch gekennzeichnet, dass der Schneidkörpersitz für die Schneidkörper (19 bis 22) der symmetrisch angeordneten Flügel (13, 14) und für den Schneidkörper (23) des Zentrieransatzes (16) durch eine, in einem Arbeitsgang herstellbare durchgehende, radiale Einstichnut (17', 17") gebildet ist.

5. Gesteinsbohrer nach Anspruch 3 oder 4, dadurch gekennzeichnet, dass jeder Flügel (13, 14) wenigstens zwei radial nebeneinander angeordnete Schneidkörper (19, 20 bzw. 21, 22) aufweist.

6. Gesteinsbohrer nach einem oder mehreren der Ansprüche 3 bis 5, dadurch gekennzeichnet, dass die Schneidkörperaufnahmenut (17') gegenüber der Mittellängsachse (24) durch die Flügel (13, 14) um einen Winkel α ≈ 18° versetzt angeordnet ist.

7. Gesteinsbohrer nach einem oder mehreren der vorhergehenden Ansprüche 3 bis 6, dadurch gekennzeichnet, dass zwei gegenüberliegende Flügel (13, 14) und der dazwischen liegende Zentrieransatz (16) mehrere, in einem Winkel β versetzte durchgehende Einstichnuten (17', 17") aufweisen.

8. Gesteinsbohrer nach einem oder mehreren der vorhergehenden Ansprüche 3 bis 7, dadurch gekennzeichnet, dass vier symmetrisch angeordnete Flügel mit über den Zentrieransatz durchlaufenden Einstichnuten zur Aufnahme von Schneidkörpern vorgesehen sind.

9. Gesteinsbohrer nach einem oder mehreren der vorhergehenden Ansprüche 1 bis 8, dadurch gekennzeichnet, dass der Schneidkörper (23) des Zentrieransatzes als Kreuzbohrkrone ausgebildet ist.

## Revendications

1. Fleuret à rocher comprenant au moins une gorge d'enfichage radiale pour recovoir au moins un corps de coupe à y braser, caractérisé en ce que la profondeur (t, t,) de la gorge d'enfichage (17,17', 17") pour le corps de coupe (23) est réalisée plus importante que la profondeur de brasage axiale (t₂) du corps de coupe (23), le corps de coupe (23) étant également introduit selon le procédé de brasage, sans appui inférieur.

2. Fleuret à rocher selon la revendication 1, caractérisé en ce que la différence de la profondeur de fente (t) par rapport à la profondeur de brasage axiale (t₂) du corps de coupe (23) est au moins de 0,5 x la largeur de fente (b).

3. Fleuret à rocher selon la revendication 1 ou 2, celui-ci étant pourvu, pour produire des percements, d'un corps de tête de fleuret présentant au moins deux ailettes radialement en saillie, pourvues de corps de coupe, ainsi qu'un appendice de centrage à corps de coupe et disposé axialement devant les ailettes, dans le sens de perçage, caractérisé en ce que la profondeur (tᵢ) de la gorge d'enfichage (17', 17") s'étend dans la zone des ailettes radiales (13, 14) en passant dans l'appendice axial de centrage (16).

4. Fleuret à rocher selon la revendication 3, caractérisé en ce que le siège de corps de coupe destiné aux corps de coupe (19 à 22) des ailettes (13, 14) disposées symétriquement et destiné au corps de coupe (23) de l'appendice de centrage (16) est formé par une gorge d'enfichage (17', 17") radiale, traversante, fabriquable en une opération.

5. Fleuret à rocher selon la revendication 3 ou 4, caractérisé en ce que chaque ailette (13, 14) présente au moins deux corps de coupe (19, 20) respectivement 21, 22) disposés l'un à côté de l'autre radialement.

6. Fleuret à rocher selon une ou plusieurs des revendications 3 à 5, caractérisé en ce que la gorge de réception de corps de coupe (17') est disposée décalée d'un angle α ≈ 18° par rapport à l'axe longitudinal central (24) passant par les ailettes (13,14).

7. Fleuret à rocher selon une ou plusieurs des revendications 3 à 6, caractérisé en ce que deux ailettes opposées (13, 14) et l'appendice de centrage (16) placé entre elles présentent des gorges d'enfichage (17', 17") traversantes décalées d'un angle β.

8. Fleuret à rocher selon une ou plusieurs des revendications 3 à 7, caractérisé en ce que quatre ailettes disposées symétriquement, avec des gorges d'enfichage continues sur l'appendice de centrage, sont prévues pour recevoir des corps de coupe.

9. Fleuret à rocher selon une ou plusieurs des revendications 1 à 8, caractérisé en ce que le corps de coupe (23) de l'appendice de centrage est réalisé en couronne de perçage en croix.

## Claims

1. Rock drill having at least one radial plunge-cut groove for the reception of at least one cutter body which is to be soldered in, characterised in that the depth (t, tₗ) of the plunge-cut groove (17, 17', 17") for the cutter body (23) is made larger than the axial solder-in depth (t_{z}) of the cutter body (23), while the cutter body (23) is inserted without lower support even after the soldering operation.

2. Rock drill according to Claim 1, characterised in that the difference of the slot depth (t) from the axial solder-in depth (t₂) of the cutter body (23) amounts to at least 0.5 x slot width (b).

3. Rock drill according to Claim 1 or 2, this being provided, for the production of breakthroughs, with a drilling head body which comprises at least two radially protruding wings provided with cutter bodies, and a centring extension with cutter body arranged axially before the wings in the drilling direction, characterised in that the depth (t,) of the plunge-cut groove (17', 17") extends through the axial centring extension (16) into the region of the radial wings (13,14).

4. Rock drill according to Claim 3, characterised in that the cutter body seating for the cutter bodies (19 to 22) of the symmetrically arranged wings (13,14) and for the cutter body (23) of the centring extension (16) is formed by a through- extending radial plunge-cut groove (17', 17") which can be produced in one operation.

5. Rock drill according to Claim 3 or 4, characterised in that each wing (13, 14) comprises at least two cutter bodies (19, 20 and 21, 22) arranged radially side by side.

6. Rock drill according to one or more of Claims 3 to 5, characterised in that the cutter body reception groove (17') is arranged offset by an angle α ≈ 18° in relation to the central longitudinal axis (24) through the wings (13,14).

7. Rock drill according to one or more of the preceding Claims 3 to 6, characterised in that two opposite wings (13, 14) and the centring extension (16) lying therebetween comprise a plurality of continuously through-passing plunge-cut grooves (17', 17") offset by an angle β.

8. Rock drill according to one or more of the preceding Claims 3 to 7, characterised in that four symmetrically arranged wings are provided with plunge-cut grooves extending through continuously over the centring extension, for the reception of cutter bodies.

9. Rock drill according to one or more of the preceding Claims 1 to 8, characterised in that the cutter body (23) of the centring extension is formed as cross core bit.
